# EUROPÄISCHE PATENTANMELDUNG

(11) **EP 4 779 104 A1**
(43) Veröffentlichungstag der Anmeldung: **22.07.2026**
(21) Anmeldenummer: 25152690.1
(22) Anmeldetag: 17.01.2025
(51) Int. Cl.: E04G 11/48, E04G 11/50, E04G 17/00, E04G 25/04, E04G 21/32

(54) **AUFHÄNGVORRICHTUNG FÜR SCHUTZNETZE, SICHERHEITSSYSTEM DAMIT UND VERFAHREN ZUM GESICHERTEN AUFBAU EINER DECKENSCHALUNG**

(71) Anmelder: Albanese, Pino, 8400 Winterthur (CH)
(72) Erfinder: Albanese, Pino, 8400 Winterthur (CH)
(74) Vertreter: Gachnang AG Patentanwälte

(57) **Zusammenfassung**

Die erfindungsgemässe Aufhängvorrichtung (8) zum Befestigen eines Randbereichs (10a) eines Schutznetzes (10) ist an einer Deckenstütze (1) befestigbar. Mit dieser Aufhängvorrichtung (8) wird es möglich, dass bereits nach dem Aufstellen und dem Verspannen gegen Kippen von mindestens vier Deckenstützen (1) mit daran befestigten Aufhängvorrichtungen (8) ein Schutznetz (10) mit Randbereichen (10a) an den Deckenstützen (1) angeordnet werden kann. Dadurch wird beim Aufbau einer Deckenschalung die Absturzgefahr mit einfachen Sicherungsmassnahmen für möglichst viele der nach dem Aufstellen der Deckenstützen (1) folgenden Arbeitsschritte reduziert.

## Beschreibung

Die Erfindung betrifft eine Aufhängvorrichtung für Schutznetze nach dem Oberbegriff von Anspruch 1, ein Sicherheitssystem gemäss Anspruch 11 mit Aufhängvorrichtungen nach dem Oberbegriff von Anspruch 1, ein Verfahren zum gesicherten Aufbau einer Deckenschalung nach dem Oberbegriff von Anspruch 14 und ein Verfahren zum Sichern eines Seils nach dem Oberbegriff von Anspruch 16.

Zum Betonieren von Stahlbetondecken werden Deckenschalungen mit Brettern, Schaltafeln oder Schalungsplatten eingesetzt. Zum Erstellen einer Deckenschalung mit Schaltafeln werden Deckenstützen bzw. Spriesse oder Schraubstützen, Jochträger bzw. Sättel, Querträger bzw. Rippen und Schaltafeln verwendet.

Die Deckenstützen erstrecken sich entlang einer Stützenachse und umfassen in der Regel ein erstes und ein zweites Rohr von denen eines in das andere eingesteckt ist. An den beiden freien Enden einer Deckenstütze und somit an je einem freien Ende der ineinander gesteckten Rohre ist ein Stützfuss ausgebildet. Eines der beiden Rohre weist ein Aussengewinde auf. Auf dem Aussengewinde ist eine Gewindehülse mit einem Innengewinde angeordnet.

Bei vielen Deckenstützen ist das zweite Rohr in das erste Rohr eingesteckt, das erste Rohr weist das Aussengewinde auf und im Bereich des Aussengewindes ist eine sich schlitzförmig mit einer Längsausdehnung entlang der Rohrachse erstreckende Durchführung durch das erste Rohr ausgebildet, wobei die Rohrachse im Zentrum der Durchführung verläuft. Das zweite Rohr weist entlang der Rohrachse eine Reihe von durch das Rohr führenden Bohrungen auf, wobei die Bohrungsachsen die Rohrachse schneiden und orthogonal zu dieser verlaufen. Beim Einsatz einer Deckenstütze wird das zweite Rohr im ersten Rohr in eine Position gebracht und ein Abschnitt eines Stabes wird in der Durchführung und in einer in der Durchführung befindlichen Bohrung positioniert. Wenn die Längsausrichtung der Deckenstütze eine vertikale Komponente aufweist, liegt der Abschnitt des Stabes an einem Ende der Durchführung an und mit einer Schraubbewegung der Gewindehülse kann der Abschnitt des Stabes vom Ende der Durchführung wegbewegt werden, so dass sich die Gesamtlänge der Deckenstütze erhöht. Durch die Wahl der in der Durchführung angeordneten Bohrung und die Feineinstellung mittels der Gewindehülse kann eine gewünschte Länge der Deckenstütze exakt eingestellt werden.

Es gibt auch Deckenstützen, bei denen das erste Rohr in das zweite Rohr einsteckbar ist und das erste Rohr ein in Umfangsrichtung bei ersten Führungsbereichen unterbrochenes Aussengewinde aufweist. Das zweite Rohr umfasst an die aussenliegenden ersten Führungsbereiche angepasste innenliegende zweite Führungsbereiche, wobei sich die ersten und zweiten Führungsbereiche entlang der Rohrachsen erstrecken und Relativbewegungen der beiden ineinander gesteckten Rohre in Richtung der Rohrachsen führen. Die auf dem Aussengewinde des ersten Rohres angeordnete Gewindehülse kann mittels Drehen entlang des ersten Rohres bewegt werden und dabei am vom Stützfuss des zweiten Rohres abgewandten Ende des zweiten Rohres anliegen, so dass mit der jeweiligen Lage der Gewindehülse auf dem ersten Rohr die gewünschte Länge der Deckenstütze exakt einstellbar ist.

Zum Tragen eines Jochträgers werden mindestens zwei Deckenstützen verwendet, wobei je ein Stützfuss der Deckenstützen am Boden zu stehen kommt und der Jochträger auf den jeweils anderen Stützfüssen aufliegt. Damit zumindest einzelne Deckenstützen auch bei Querbelastungen eine Standfestigkeit aufweisen, sind sie mit Dreibeinen verbunden, welche an drei Punkten um den unteren Stützfuss auf dem Boden aufstehen. Der Jochträger kann an den oberen Stützfüssen angenagelt werden. Zur Erhöhung der Sicherheit können anstelle der dem Jochträger zugeordneten Stützfüsse Gabelköpfe bzw. Vierwegköpfe angeordnet werden. Die Gabelköpfe sind vorzugsweise so ausgebildet, dass sie zwei parallel verlaufende Jochträger aufnehmen können und ein Kippen der Jochträger verhindern.

Wenn zwei in einem seitlichen Abstand zueinander parallel verlaufende Jochträger auf Deckenstützen angeordnet sind, können diese mit Distanzhaltern, beispielsweise mit zwei an diese genagelten Dachlatten, verbunden bzw. verspannt werden. Gegebenenfalls erfolgt die Verspannung der Jochträger zu weiteren Jochträgern oder bereits bestehenden Gebäudeelementen oder Wandschalungen. Das Verspannen der Jochträger und die Verwendung von Deckenstützen mit Dreibeinen verhindert ein Kippen der Deckenstützen mit den darauf angeordneten Jochträgern. Das gewünschte Höhenniveau der Jochträger wird durch die exakte Längeneinstellung der Deckenstützen erzielt.

Im Wesentlichen parallel zueinander verlaufende Querträger können mit ihrer Längsrichtung quer zur Längsausrichtung der Jochträger in kurzen Abständen zueinander, auf die Jochträger aufgelegt werden. Gegebenenfalls werden die Querträger an den Jochträgern befestigt, beispielsweise mit Nägeln. Die Abstände der Querträger werden vorzugsweise so gewählt, dass Schaltafeln mit ihrer Längsrichtung quer zur Längsrichtung der Querträger so auf die Querträger aufgelegt werden können, dass sie bei ihren beiden Endbereichen in Längsrichtung jeweils auf einem Querträger aufliegen.

Es gibt Bauunternehmer, bei denen die arbeitenden Personen zum Auflegen der Querträger auf den Jochträgern balancieren. Dies ist mit einer hohen Absturzgefahr durch die freien Bereiche zwischen den Jochträgern oder zwischen den bereits aufgelegten Querträgern verbunden. Auch beim Auflegen der Schaltafeln besteht die Gefahr, dass die arbeitenden Personen durch freie Bereiche ohne Schaltafeln abstürzen können.

Das Erzielen eines Absturzschutzes kann individuell durch das Anseilen einer arbeitenden Person erzielt werden. Diese individuelle Sicherung bzw. dieser individuelle Schutz benötigt eine aufwändige Vorrichtung zum Befestigen des Sicherungsseils und erschwert den Aufbau einer Deckenschalung.

Um zwischen zwei Jochträgern und darauf aufgelegten Querträgern einen kollektiven Schutz für beliebige nicht angeseilte Personen zu erzielen, werden bei einer Lösung gemäss dem Stand der Technik mindestens vier Verbindungshalter eingesetzt, welche je zum Verbinden eines auf einem Jochträger liegenden Querträgers mit dem Jochträger ausgebildet sind und je einen Haken umfassen. Wenn vier dieser Verbindungshalter an Eckpunkten eines zwischen zwei Jochträgern ausgebildeten Vierecks angeordnet sind, können den beiden Jochträgern zugeordnete Randbereich eines Netzes an den Haken der vier Verbindungshalter eingehängt werden, so dass im Bereich des Vierecks das eingehängte Netz den Absturz von Personen verhindern kann. Bei den montierten Verbindungshaltern befindet sich der Haken jeweils beim oberen Rand des Jochträgers und knapp unterhalb des mit dem Jochträger verbundenen Querträgers. Wenn Bereiche zwischen mehreren parallel verlaufenden Jochträgern mit Netzen gesichert werden, müssen an vielen Stellen Verbindungshalter eingesetzt und an diesen Netze eingehängt werden.

Die erfindungsgemässe Aufgabe besteht nun darin eine Lösung zu finden, welche beim Aufbau einer Deckenschalung die Absturzgefahr mit möglichst einfachen Sicherungsmassnahmen für möglichst viele Arbeitsschritte reduziert.

Diese Aufgabe wird durch eine Aufhängvorrichtung mit den Merkmalen des Anspruchs 1, durch ein Sicherheitssystem nach Anspruch 11, durch ein Verfahren nach Anspruch 14 oder durch ein Verfahren nach Anspruch 16 gelöst. Die abhängigen Ansprüche beschreiben vorteilhafte Ausführungsvarianten, welche weitere Aufgaben lösen.

Im Rahmen eines ersten erfinderischen Schrittes wurde erkannt, dass ein Haken an einem Verbindungshalter gemäss dem Stande der Technik zum Verbinden eines auf einem Jochträger liegenden Querträgers mit dem Jochträger beim Auflegen der Querträger noch nicht vorhanden sein kann und somit beim Auflegen der Querträger keine Schutzwirkung erzielen kann. Dieser Nachteil wird durch die erfindungsgemässe Aufhängvorrichtung dadurch behoben, dass die Aufhängvorrichtung unabhängig von einem Querträger einsetzbar ist.

Im Rahmen eines zweiten erfinderischen Schrittes wurde erkannt, dass ein Haken beim oberen Rand eines Jochträgers das Einhängen eines Randbereichs eines Netzes einschränkt, weil sich der Haken in einem schwer zugänglichen Bereich befindet. Dieser Nachteil wird durch die erfindungsgemässe Aufhängvorrichtung dadurch behoben, dass die Aufhängvorrichtung an einer Deckenstütze befestigbar ist, so dass sie unabhängig von einem Jochträger einsetzbar ist und auch nach dem Auflegen eines Jochträgers unterhalb des Jochträgers liegt.

Eine erfindungsgemässe Aufhängvorrichtung zum Befestigen eines Randbereichs eines Schutznetzes ist an einer Deckenstütze befestigbar.

Die erfindungsgemässe Aufhängvorrichtung ermöglicht es, dass bereits nach dem Aufstellen und dem Verspannen gegen Kippen von mindestens vier Deckenstützen mit daran angeordneten Aufhängvorrichtungen ein Schutznetz mit Randbereichen an den Deckenstützen angeordnet werden kann. Dadurch wird beim Aufbau einer Deckenschalung die Absturzgefahr mit einfachen Sicherungsmassnahmen für möglichst viele der nach dem Aufstellen der Deckenstützen folgenden Arbeitsschritte reduziert.

Eine besonders vorteilhafte Aufhängvorrichtung für Schutznetze umfasst mindestens zwei Haken, welche in einer Ausrichtung zum Halten eines Schutznetzes einen als Vertiefung ausgebildeten Aufnahmebereich für einen Randbereich eines Schutznetzes und der Vertiefung zugeordnet einen Rückhaltebereich umfassen, wobei ein in die Vertiefung eingeführter Randbereich eines Schutznetzes bei einer im Wesentlichen geradlinigen Bewegung aus der Vertiefung vom Rückhaltebereich zurückhaltbar ist. Die mindestens zwei Haken sind so an einer Deckenstütze befestigbar, dass sie bei einer vertikal ausgerichteten Stützenachse im oberen Bereich der Deckenstütze um die Stützenachse verteilt von dieser radial vorstehen und je die Aufnahme eines Randbereichs eines Schutznetzes zulassen.

Vorzugsweise umfasst die Aufhängvorrichtung gesamthaft vier, insbesondere fünf oder gegebenenfalls sechs, Haken je mit Aufnahmebereich und Rückhaltebereich.

Bei einer besonders einfachen Ausführungsform sind die Haken stoffschlüssig mit der Deckenstütze verbindbar. Dabei werden die Haken beispielsweise an einem von einem Zugang zum Aufnahmebereich abgewandten Verbindungsbereich über eine Schweissverbindung an der Deckenstütze befestigt.

Bei Ausführungsformen, die auf stoffschlüssige Verbindungen zwischen den Haken und der Deckenstütze verzichten, umfasst die Aufhängvorrichtung vorzugsweise eine mit den Haken verbundene Befestigungseinrichtung, mit welcher die Haken an der Deckenstütze befestigbar sind. Die Befestigungseinrichtung umfasst mindestens zwei sich maximal je um die Hälfte des Umfangs der Deckenstütze erstreckende Kontaktteile, deren Innenform an die Aussenform der Deckenstütze angepasst ist. Die Verbindung zwischen den Kontaktteilen der Befestigungseinrichtung und der Deckenstütze ist formschlüssig oder kraftschlüssig erzielbar.

Bei einer vorteilhaften Ausführungsform umfasst die Befestigungseinrichtung für eine formschlüssige Verbindung zwischen der Befestigungseinrichtung und der Deckenstütze einen Bolzen, der von der Innenform eines ersten der zwei Kontaktteile vorsteht, der bei der Deckenstütze durch eine Bohrung steckbar ist und auf dessen freies Ende ein zweites der mindestens zwei Kontaktteile aufsteckbar und mit einer Arretierung am Bolzen festsetzbar ist. Zum Arretieren des zweiten Kontaktteils weist der Bolzen beispielsweise eine quer zur Bolzen-Längsachse verlaufende Bohrung auf, in welche ein Splint oder Federstecker einsetzbar ist. Gegebenenfalls weist der Bolzen einen quer zur Bolzen-Längsachse verlaufende Schlitz oder ein Aussengewinde auf und zum Sichern und/oder Spannen wird ein Keil in den Schlitz eingetrieben bzw. eine Mutter auf das Gewinde aufgeschraubt ist

Die Befestigungseinrichtung für eine formschlüssige Verbindung kann auch mindestens an einem der mindestens zwei Kontaktteile einen Vorsprung aufweisen, der von der Innenform des Kontaktteils vorsteht und zum Eingreifen in eine Bohrung der Deckenstütze ausgebildet ist. Eine Schliessvorrichtung macht die mindestens zwei Kontaktteile mit dem mindestens einen Vorsprung im Eingriff mit einer Bohrung an einen Abschnitt der Deckenstütze anlegbar.

Gegebenenfalls umfasst die Befestigungseinrichtung für eine kraftschlüssige Verbindung zwischen der Befestigungseinrichtung und der Deckenstütze eine Klemmeinrichtung, welche die Innenformen der mindestens zwei Kontaktteile an einen Abschnitt der Deckenstütze pressbar macht, wobei die Innenformen der mindestens zwei Kontaktteile vorzugsweise eine haftreibungserhöhende Beschichtung oder Oberflächenstruktur, insbesondere teilringförmige Schneidkanten aufweisen.

Insbesondere bilden die mindestens zwei Kontaktteile Umfangsabschnitte einer Rohrschelle, wobei in Umfangsrichtung vorzugsweise an einer ersten Verbindungsstelle zwischen Kontaktteilen ein Scharnier und an einer zweiten Verbindungsstelle die Klemmeinrichtung ausgebildet ist. Die Klemmeinrichtung ist insbesondere an einem der mindestens zwei Kontaktteile ein und aushängbar.

Bei einer weiteren vorteilhaften Ausführungsform umfasst die Aufhängvorrichtung einen mit den Haken verbundenen Stützenabschluss mit einem relativ zu den Haken zentral angeordneten Einsteckdorn, wobei der Einsteckdorn zum Einstecken in das obere Ende der Deckenstütze ausgebildet ist.

Bei einer vorteilhaften Ausführungsform umfasst die Aufhängvorrichtung eine Deckenstütze. Vorzugsweise sind an der Deckenstütze bei vertikal ausgerichteter Stützenachse im oberen Bereich mindestens zwei, vorzugsweise vier, insbesondere fünf oder gegebenenfalls sechs, Haken je mit Aufnahmebereich und Rückhaltebereich angeordnet.

Ein erfindungsgemässes Sicherheitssystem umfasst mindestens vier Deckenstützen an denen erfindungsgemässe Aufhängvorrichtungen angeordnet sind. Die Deckenstützen sind an Eckpunkten eines Vierecks positioniert und die oberen Enden der mindestens vier Deckenstützen sind von einer Verspannvorrichtung gegen Bewegungen aufeinander zu gesichert. Randbereiche eines Schutznetzes sind an den Aufhängvorrichtungen befestigt. Vorteilhafte Aufhängvorrichtungen umfassen mindestens zwei Haken je mit Aufnahmebereich und Rückhaltebereich wobei die Randbereiche des Schutznetzes an mindestens einem Haken jeder Aufhängvorrichtung eingehängt sind.

Bei einem vorteilhaften Sicherheitssystem umfasst die Verspannvorrichtung zwei Jochträger und Dachlatten, wobei die Jochträger nebeneinander verlaufen sowie je über Verbindungen zu den oberen Enden von zwei Deckenstützen getragen sind und die Dachlatten quer zu den Jochträgern verlaufen und an beiden Jochträgern befestigt sind.

Gegebenenfalls umfasst die Verspannvorrichtung stabförmige Elemente, welche jeweils bei den oberen Enden von zwei Deckestützen mit diesen verbunden sind.

Beim erfindungsgemässen Verfahren zum gesicherten Aufbau einer Deckenschalung werden mindestens an Eckpunkten eines Vierecks Deckenstützen aufgestellt und an diesen Deckenstützen werden Randbereiche eines Schutznetzes mit an den Deckenstützen befestigbaren Aufhängvorrichtungen befestigt.

Vorzugsweise werden zum Befestigen der Randbereiche des Schutznetzes an diesen Deckenstützen Aufhängvorrichtungen mit mindestens zwei Haken je mit Aufnahmebereich und Rückhaltebereich angeordnet. Zwei Jochträger werden nebeneinander verlaufend je auf zwei der mindestens vier Deckenstützen angeordnet. Die oberen Enden der mindestens vier Deckenstützen werden mit einer Verspannvorrichtung gegen Bewegungen aufeinander zu gesichert. Anschliessend werden die Randbereiche des Schutznetzes an mindestens einem Haken jeder Aufhängvorrichtung der Deckenstützen eingehängt. Nach dem Einhängen des Schutznetzes werden Querträger quer zu den Jochträgern in gleichmässigen Abständen auf den Jochträgern befestigt. Vorzugsweise werden Schaltafeln mit ihrer Längsrichtung quer zu den Querträgern auf den Querträgern angeordnet.

Aufgrund der Aufhängvorrichtung mit mindestens zwei Haken wurde ein neues und erfinderisches Verfahren zum gesicherten Befestigen des Randbereichs eines Schutznetzes gefunden. Schutznetze umfassen häufig ein Seil entlang des Netzrandes, wobei das Seil beispielsweise abwechselnd von den beiden Netzseiten durch die aufeinanderfolgenden Netzmaschen geführt ist. Durch das Spannen des Seils kann sichergestellt werden, dass bei Personen oder grossen Gegenständen, die auf das Schutznetz fallen, kein Austritt über den Rand des Schutznetzes möglich ist und keine grossen Verformungen des Schutznetz zwischen den Befestigungsstellen des Schutznetzes entstehen können.

Gemäss dem neuen und erfinderischen Verfahren wird das Seil zum Spannen eines Randbereichs eines Schutznetzes an einem ersten Haken und einem zweiten Haken durch Schlaufenbildungen um die beiden benachbart an einer Haltevorrichtung montierten Haken befestigt. Am Anfang der Schlaufenbildungen wird das Seil unter Umlenkung über den ersten Haken gespannt, gegebenenfalls um diesen gewickelt, und anschliessend zumindest einmal um den zweiten Haken und wieder um den ersten Haken geführt, wobei vorzugsweise das Seil bei der aufeinander folgenden Führung um die beiden Haken abwechselnd von oben und von unten, bzw. in entgegengesetzter Drehrichtung, um die Haken geführt wird, so dass sich ein Seilverlauf mit Seilabschnitten in der Form einer Acht ergibt.

Bei der Seilführung in der Form einer Acht entstehen zwischen den beiden Haken Seilkreuzungen. Die Anzahl der Seilabschnitten in der Form einer Acht wird so gewählt, dass bei Zugkräften am Seil die Reibung des Seils an den Haken und zwischen aneinander anliegenden Seilabschnitten bei den Haken und bei den sich kreuzenden Abschnitten zwischen den Haken ein unerwünschtes Abziehen des Seils von den Haken verhindert.

Das Seil wird vorzugsweise um Haken geführt, welche einen als Vertiefung ausgebildeten Aufnahmebereich für das Seil und einen dem Aufnahmebereich zugeordneten Rückhaltebereich aufweisen. Der Aufnahmebereich und der Rückhaltebereich können beispielsweise als u-förmige Endbereiche eines Rundstabs ausgebildet werden. Dabei verlaufen die u-förmigen Endbereiche nicht in einer gemeinsamen Ebene, so dass zwischen ihren überlappenden freien Enden das Seil einführbar ist. Ein in den Aufnahmebereich eingeführtes Seil wird bei einer ungewollten Bewegung des Seils nach oben vom Rückhaltebereich zurückgehalten.

Anhand einiger Figuren wird die Erfindung im Folgenden näher beschrieben. Dabei zeigen
- Fig. 1: eine perspektivische Darstellung eines Teils einer Deckenschalung,
- Fig. 2a: eine perspektivische Darstellung einer Deckenstütze,
- Fig. 2b: ein vergrösserter Ausschnitt aus Fig. 2a,
- Fig. 3 bis 5: perspektivische Darstellungen von Aufhängvorrichtungen mit einer Befestigungseinrichtung für eine formschlüssige Verbindung zur Deckenstütze,
- Fig. 6: eine perspektivische Darstellung einer Aufhängvorrichtungen mit einer Befestigungseinrichtung für eine kraftschlüssige Verbindung zur Deckenstütze,
- Fig. 7a bis 9b: perspektivische Darstellungen von Aufhängvorrichtung mit einem Stützenabschluss,
- Fig. 10: eine Übersichtsdarstellung mit Deckenstützen an denen verschiedene Aufhängvorrichtung angeordnet sind,
- Fig. 11: eine perspektivische Darstellung einer Seilführung um zwei Haken.

Die Figur 1 zeigt einen Teil einer Deckenschalung. Für eine Deckenschalung braucht es mindestens vier Deckenstützen 1, welche an ihren beiden freien Enden je Stützfüsse 4 aufweisen und an Eckpunkten eines Vierecks positioniert werden. Der dargestellte Teil einer Deckenschalung ist in einem von drei Wänden 2 begrenzten Bereich angeordnet und umfasst 9 Deckenstützen 1, von denen eine von einer Wand 2 abgedeckt ist. In der mittleren Wand 2 ist eine Fensteraussparung 2a ausgebildet. Im einsehbaren Eckbereich der drei Wände 2 sind auf den vier am nächsten beieinanderstehenden Deckenstützen zwei Jochträger 3 angeordnet, welche im Wesentlichen parallel zueinander verlaufen. Diese beiden Jochträger 3 erstrecken sich bis in den nicht einsehbaren Eckbereich der drei Wände 2 und werden je von einer weiteren Deckenstütze 1 getragen.

Im vorderen Bereich des dargestellten Teils der Deckenschalung sind weitere drei Deckenstützen 1 angeordnet, welche zwei überlappend angeordnete, parallel verlaufende Jochträger 3 tragen, wobei zwei dieser drei Deckenstützen 1 an den dem Jochträger 3 zugeordneten Stützfüssen 4 Gabelköpfe 5 aufweisen. Die Jochträger 3 können mit durch Löcher der Stützfüsse 4 und Gabelköpfe 5 geführten Nägeln befestigt werden. Die Nägel und insbesondere die Gabelköpfe 5 verhindern das Kippen der Jochträger 3.

Damit zumindest einzelne Deckenstützen 1 eine gute Standfestigkeit aufweisen, sind sie mit Dreibeinen 6 verbunden, welche an drei Punkten um den unteren Stützfuss 4 auf dem Boden 7 stehen. Die in seitlichen Abständen zueinander parallel verlaufenden Jochträger 3 sind mit Distanzhaltern, beispielsweise mit zwei an diese genagelten Dachlatten 9, verbunden bzw. verspannt. Gegebenenfalls erfolgt die Verspannung der Jochträger 3 zu weiteren Jochträgern oder zu den bereits bestehenden Wänden 2. Das Verspannen der Jochträger 3 und die Verwendung von Deckenstützen 1 mit Dreibeinen 6 verhindert ein Kippen der Deckenstützen 1 mit den darauf angeordneten Jochträgern 3.

Beim erfindungsgemässen Verfahren zum gesicherten Aufbau einer Deckenschalung werden an mindestens vier Deckenstützen erfindungsgemässe Aufhängvorrichtungen 8 angeordnet. Auf Fig. 1 weisen alle Deckenstützen 1 Aufhängvorrichtungen 8 auf, wobei erst im Bereich zwischen den hinteren beiden Jochträgern 3 Randbereiche 10a eines Schutznetzes 10 an mindestens einem Haken 11 der an den Deckenstützen 1 angeordneten Aufhängvorrichtungen 8 eingehängt sind. Das Schutznetz 10, welches im Bereich zwischen den vorderen beiden Jochträgern 3 an den Haken 11 der an den Deckenstützen 1 angeordneten Aufhängvorrichtungen 8 eingehängt wird, ist nicht dargestellt, damit die darunterliegenden Elemente der Deckenschalung erkennbar bleiben.

Anschliessend an das Einhängen der Schutznetze 10 werden Querträger 12 quer zu den Jochträgern 3 in gleichmässigen Abständen auf den Jochträgern 3 befestigt. Die Schaltafeln, welche mit ihrer Längsrichtung quer zu den Querträgern 12 auf diesen angeordnet werden, sind nicht dargestellt, damit die darunterliegenden Elemente der Deckenschalung erkennbar bleiben.

Die Figuren 2a, 2b, und 3 bis 6 zeigen erfindungsgemässe Aufhängvorrichtungen 8 für Schutznetze. Die dargestellten Aufhängvorrichtungen 8 umfassen je vier Haken 13. In der betriebsbereiten Ausrichtung weisen die Haken 13 einen als Vertiefung ausgebildeten Aufnahmebereich 14 für den Randbereich eines Schutznetzes und einen dem Aufnahmebereich 14 zugeordneten Rückhaltebereich 15 auf. Der Aufnahmebereich 14 und der Rückhaltebereich 15 können beispielsweise als u-förmige Endbereiche eines Rundstabs ausgebildet werden. Dabei verlaufen die u-förmigen Endbereiche nicht in einer gemeinsamen Ebene, so dass zwischen ihren überlappenden freien Enden der Randbereich eines Schutznetzes einführbar ist. Ein in den Aufnahmebereich 14 eingeführter Randbereich eines Schutznetzes wird bei einer ungewollten Bewegung des Schutznetzes 10 nach oben vom Rückhaltebereich 15 zurückgehalten.

Fig. 2a zeigt ein Beispiel einer Deckenstütze 1 mit einem ersten Rohr 16 und eine einem zweite Rohr 17, wobei das zweite Rohr 17 in das erste Rohr 16 eingesteckt ist. Das erste Rohr 16 weist bei seinem Ende, in welches das zweite Rohr 17 eingesteckt ist, ein Aussengewinde 18 auf. Im Bereich des Aussengewindes 18 führt eine sich schlitzförmig mit einer Längsausdehnung entlang der Rohrachse erstreckende Durchführung 19 durch das erste Rohr 16, wobei die Rohrachse im Zentrum der Durchführung 19 verläuft. Das zweite Rohr 17 weist entlang der Rohrachse eine Reihe von durch das zweite Rohr 17 führenden Bohrungen 20 auf, wobei die Bohrungsachsen die Rohrachse schneiden und orthogonal zu dieser verlaufen.

Beim Einsatz einer Deckenstütze 1 wird das zweite Rohr 17 im ersten Rohr 16 in eine Position gebracht und ein Stab 21 mit Krümmungsbereichen wird in der Durchführung 19 und in einer in der Durchführung 19 befindlichen Bohrung 20 unverlierbar positioniert. Wenn die Deckenstütze 1 vertikal ausgerichtet ist und unterhalb der Durchführung 19 auf dem Aussengewinde 18 eine Gewindehülse 22 aufweist, liegt der Stab 21 an einem Ende der Durchführung 19 an und mit einer Schraubbewegung der Gewindehülse 22 kann der Stab 21 vom Ende der Durchführung 19 wegbewegt werden, so dass sich die Gesamtlänge der Deckenstütze 1 erhöht. Durch die Wahl der in der Durchführung 19 angeordneten Bohrung 20 und durch die Feineinstellung mittels der Gewindehülse 22 kann eine gewünschte Länge der Deckenstütze 1 exakt eingestellt werden.

Die Haken 13 sind so an einer Deckenstütze 1 befestigbar oder bereits befestigt, dass sie bei einer vertikal ausgerichteten Stützenachse im oberen Bereich der Deckenstütze 1 um die Stützenachse verteilt von dieser radial vorstehen und je die Aufnahme eines Randbereichs eines Schutznetzes zulassen.

Bei einer besonders einfachen Ausführungsform der Aufhängvorrichtung 8 sind die Haken 13 stoffschlüssig mit der Deckenstütze 1 verbindbar. Dabei werden die Haken 13 beispielsweise wie in Fig. 2a und 2b dargestellt an einem von den freien Enden des Aufnahmebereichs 14 und des Rückhaltebereichs 15 abgewandten Verbindungsbereich über eine Schweissverbindung an der Deckenstütze 1 befestigt. Wenn die Haken 13 bereits fest mit der Deckenstütze 1 verbunden sind, umfasst die Aufhängvorrichtung 8 auch die Deckenstütze 1.

Bei einer Ausführung gemäss den Fig. 3 bis 6 umfasst die Aufhängvorrichtung 8 vorzugsweise eine mit den Haken 13 verbundene Befestigungseinrichtung 23, mit welcher die Haken 13 an der Deckenstütze 1 befestigbar sind. Die Befestigungseinrichtung 23 umfasst mindestens zwei sich maximal je um die Hälfte des Umfangs der Deckenstütze 1 erstreckende Kontaktteile 24, deren Innenform an die Aussenform der Deckenstütze 1 angepasst ist. Die Verbindung zwischen den Kontaktteilen 24 der Befestigungseinrichtung 23 und der Deckenstütze 1 kann formschlüssig oder kraftschlüssig ausgebildet werden.

Bei der Aufhängvorrichtung 8 gemäss Fig. 3 bis 5 ist zwischen der Befestigungseinrichtung 23 und der Deckenstütze 1 eine formschlüssige Verbindung erzielbar. Zum Erzielen der formschlüssigen Verbindung steht von der Innenform eines der zwei Kontaktteile 24 ein Bolzen 25 vor, der bei der Deckenstütze 1 durch eine Bohrung 20 steckbar ist und auf dessen freies Ende ein zweites der mindestens zwei Kontaktteile 24 aufsteckbar und mit einer Arretierung am Bolzen 25 festsetzbar ist. Zum Arretieren des zweiten Kontaktteils 24 weist der Bolzen 25 beispielsweise eine quer zur Bolzen-Längsachse verlaufende Bohrung 25a oder einen Schlitz 25b auf. Zum Sichern und/oder Spannen ist in die Bohrung 25a ist ein Federstecker 26a und in den Schlitz 25b ein Keil 26b einsetzbar. Gemäss Fig. 5 kann der Bolzen 25 am freien Ende auch ein Gewinde 25c aufweisen, auf welches zum Sichern und Spannen eine Mutter 26c aufschraubbar ist.

Für eine kraftschlüssige Verbindung zwischen der Befestigungseinrichtung 23 und der Deckenstütze 1 macht gemäss Fig. 6 eine Klemmeinrichtung 30 die Innenformen der mindestens zwei Kontaktteile 24 an einen Abschnitt der Deckenstütze pressbar. Die Innenformen der mindestens zwei Kontaktteile 24 weisen vorzugsweise eine haftreibungserhöhende Beschichtung oder Oberflächenstruktur, insbesondere teilringförmige Schneidkanten, auf. Die mindestens zwei Kontaktteile 24 sind in der dargestellten Ausführungsform als Umfangsabschnitte einer Rohrschelle ausgebildet, wobei in Umfangsrichtung an einer ersten Verbindungsstelle zwischen den Kontaktteilen 24 ein Scharnier 31 und an der zweiten Verbindungsstelle die Klemmeinrichtung 30 ausgebildet ist. Die dargestellte Klemmeinrichtung ist an einem der zwei Kontaktteile 24 ein und aushängbar.

Bei den in den Fig. 7a bis 9b dargestellten Ausführungsform umfasst die Aufhängvorrichtung 8 zum Halten der Haken 13 einen Stützenabschluss 27 mit einem relativ zu den Haken 13 zentral angeordneten Einsteckdorn 28. Der Einsteckdorn 28 ist zum Einstecken in das obere Ende der Deckenstütze 1 ausgebildet. Die Haken 13 sind so am Stützenabschluss 27 befestigt, dass die die Haken 13 nicht über die Oberseite des Stützenabschlusses 27 vorstehen und Jochträger ohne Einschränkung auf den Stützenabschluss 27 aufgelegt werden können. Damit ein Jochträger beispielsweise mit Nägeln am Stützenabschluss 27 befestigt werden kann, weist der Stützenabschluss 27 Löcher 29 auf. Gemäss den Fig. 9a und 9b ist der Stützenabschluss 27 als Gabelkopf 32 ausgebildet. Bei den Ausführungen gemäss den Fig. 7a, 7b, 8a und 8b umfasst der Stützenabschluss 27 auf seiner Unterseite einen Aufnahmebereich 33, der an die Form des Stützfusses 4 angepasst ist.

Die Übersichtsdarstellung der Fig. 10 zeigt Deckenstützen 1 mit den Aufhängvorrichtung 8 gemäss den Figuren 2b, 3, 4, 5, 6, 7a und 9a, wobei A der Fig. 2b, B der Fig. 3, C der Fig. 4, D der Fig. 5, E der Fig. 6, F der Fig. 7a und G der Fig. 9a entspricht.

Fig. 11 zeigt eine Haltevorrichtung 34 mit einem ersten und einem zweiten benachbart angeordneten Haken 13a, 13b. Ein Seil 35 zum Spannen eines Randbereichs eines Schutznetzes wurde am ersten Haken 13a und am zweiten Haken 13b durch Schlaufenbildungen um die beiden Haken 13a, 13b befestigt. Am Anfang der Schlaufenbildungen wurde das Seil 35 unter Umlenkung über den ersten Haken 13a gespannt und anschliessend einmal um den zweiten Haken 13b und wieder um den ersten Haken 13a geführt. Bei der aufeinanderfolgenden Führung um die beiden Haken 13a, 13b wurde das Seil 35 abwechselnd von oben und von unten, bzw. in entgegengesetzter Drehrichtung, um die Haken 13a, 13b geführt, so dass sich ein Seilverlauf mit Seilabschnitten in der Form einer Acht ergibt.

Bei der dargestellten Seilführung in der Form einer Acht entstehen zwischen den beiden Haken 13a, 13b Seilkreuzungen 36. Auf Fig. 11 ist eine minimale Zahl von Seilkreuzungen 36 dargestellt. Die Anzahl der Seilabschnitte in der Form einer Acht wird nach Bedarf so gewählt, dass bei Zugkräften am Seil 35 die Reibung des Seils an den Haken 13a, 13b und zwischen aneinander anliegenden Seilabschnitten bei den Haken 13a, 13b und bei den Seilkreuzungen 36 ein unerwünschtes Abziehen des Seils 35 von den Haken 13a, 13b verhindert wird.

In der dargestellten Ausführung ist das Seil 35 um die Haken 13a, 13b geführt, welche einen als Vertiefung ausgebildeten Aufnahmebereich 14 für das Seil 35 und einen dem Aufnahmebereich 14 zugeordneten Rückhaltebereich 15 aufweisen. Der Aufnahmebereich 14 und der Rückhaltebereich 15 sind als u-förmige Endbereiche eines Rundstabs ausgebildet. Dabei verlaufen die u-förmigen Endbereiche nicht in einer gemeinsamen Ebene, so dass zwischen ihren überlappenden freien Enden das Seil 35 einführbar ist. Ein in den Aufnahmebereich 14 eingeführtes Seil 35 wird bei einer ungewollten Bewegung des Seils nach oben vom Rückhaltebereich 15 zurückgehalten.

## Patentansprüche

1. Aufhängvorrichtung (8) zum Befestigen eines Randbereichs (10a) eines Schutznetzes (10), **dadurch gekennzeichnet, dass** die Aufhängvorrichtung (8) an einer Deckenstütze (1) befestigbar ist.

2. Aufhängvorrichtung (8) nach Anspruch 1, **dadurch gekennzeichnet, dass** die Aufhängvorrichtung (8) mindestens zwei Haken (13) umfasst, welche je einen als Vertiefung ausgebildeten Aufnahmebereich (14) für einen Randbereich (10a) eines Schutznetzes (10) und dem Aufnahmebereich (14) zugeordnet einen Rückhaltebereich (15) aufweisen, wobei der in den Aufnahmebereich (14) eingeführte Randbereich (10a) des Schutznetzes (10) bei einer im Wesentlichen geradlinigen Bewegung aus dem Aufnahmebereich (14) vom Rückhaltebereich (15) zurückhaltbar ist, und dass die mindestens zwei Haken (13) an der Deckenstütze (1) so befestigbar sind, dass sie bei einer vertikal ausgerichteten Stützenachse im oberen Bereich der Deckenstütze (1) um die Stützenachse verteilt von dieser radial vorstehen.

3. Aufhängvorrichtung (8) nach Anspruch 2, **dadurch gekennzeichnet, dass** die Aufhängvorrichtung (8) gesamthaft vier, insbesondere fünf oder gegebenenfalls sechs, Haken (13) je mit Aufnahmebereich (14) und Rückhaltebereich (15) umfasst.

4. Aufhängvorrichtung (8) nach Anspruch 2 oder 3, **dadurch gekennzeichnet, dass** die Haken (13) stoffschlüssig mit der Deckenstütze (1) verbindbar sind.

5. Aufhängvorrichtung (8) nach Anspruch 2 oder 3, **dadurch gekennzeichnet, dass** die Aufhängvorrichtung (8) eine mit den Haken (13) verbundene Befestigungseinrichtung (23) zum Befestigen der Haken (13) an der Deckenstütze (1) aufweist und die Befestigungseinrichtung (23) mindestens zwei sich maximal je um die Hälfte des Umfangs der Deckenstütze (1) erstreckende Kontaktteile (24) umfasst, deren Innenform an die Aussenform der Deckenstütze (1) angepasst ist, wobei die Verbindung zwischen den Kontaktteilen (24) der Befestigungseinrichtung (23) und der Deckenstütze (1) formschlüssig oder kraftschlüssig erzielbar ist.

6. Aufhängvorrichtung (8) nach Anspruch 5, **dadurch gekennzeichnet, dass** die Befestigungseinrichtung (23) für eine formschlüssige Verbindung zwischen der Befestigungseinrichtung (23) und der Deckenstütze (1)
a) einen Bolzen (25) umfasst, der von der Innenform eines ersten der zwei Kontaktteile (24) vorsteht, der bei der Deckenstütze (1) durch eine Bohrung (20) steckbar ist und auf dessen freies Ende ein zweites der mindestens zwei Kontaktteile (24) aufsteckbar und mit einer Arretierung (25a, 26) am Bolzen (25) festsetzbar ist oder
b) mindestens an einem der mindestens zwei Kontaktteile (24) einen Vorsprung (**) aufweist, der von der Innenform des Kontaktteils (24) vorsteht und zum Eingreifen in eine Bohrung (20) der Deckenstütze (1) ausgebildet ist, wobei eine Schliessvorrichtung die mindestens zwei Kontaktteile (24) mit dem mindestens einen Vorsprung im Eingriff mit einer Bohrung (20) an einen Abschnitt der Deckenstütze (1) anlegbar macht.

7. Aufhängvorrichtung (8) nach Anspruch 5, **dadurch gekennzeichnet, dass** die Befestigungseinrichtung (23) für eine kraftschlüssige Verbindung zwischen der Befestigungseinrichtung (23) und der Deckenstütze (1) eine Klemmeinrichtung umfasst, welche die Innenformen der mindestens zwei Kontaktteile (24) an einen Abschnitt der Deckenstütze (1) pressbar macht, wobei die Innenformen der mindestens zwei Kontaktteile (24) vorzugsweise eine haftreibungserhöhende Beschichtung oder Oberflächenstruktur, insbesondere teilringförmige Schneidkanten aufweisen.

8. Aufhängvorrichtung (8) nach Anspruch 7, **dadurch gekennzeichnet, dass** die mindestens zwei Kontaktteile (24) Umfangsabschnitte einer Rohrschelle bilden und vorzugsweise in Umfangsrichtung an einer ersten Verbindungsstelle zwischen Kontaktteilen (24) ein Scharnier und an einer zweiten Verbindungsstelle die Klemmeinrichtung ausgebildet ist, wobei die Klemmeinrichtung insbesondere an einem der mindestens zwei Kontaktteile (24) ein- und aushängbar ist.

9. Aufhängvorrichtung (8) nach Anspruch 2 oder 3, **dadurch gekennzeichnet, dass** die Aufhängvorrichtung (8) einen mit den Haken (13) verbundenen Stützenabschluss (27) umfasst, wobei der Stützenabschluss (27) eine Stützfussaufnahme zum Aufnehmen eines Stützfusses oder einen Einsteckdorn (28) umfasst, wobei der Einsteckdorn (28) zum Einstecken in das obere Ende der Deckenstütze (1) ausgebildet ist.

10. Aufhängvorrichtung (8) nach einem der Ansprüche 1 bis 9, **dadurch gekennzeichnet, dass** die Aufhängvorrichtung (8) die Deckenstütze (1) umfasst.

11. Sicherheitssystem mit mindestens vier Deckenstützen (1) an denen Aufhängvorrichtungen (8) gemäss einem der Ansprüche 1 bis 9 angeordnet sind, **dadurch gekennzeichnet, dass** die Deckenstützen (1) an Eckpunkten eines Vierecks positioniert sind und die oberen Enden der mindestens vier Deckenstützen (1) von einer Verspannvorrichtung gegen Bewegungen aufeinander zu gesichert sind und dass Randbereiche (10a) eines Schutznetzes (10) an der Aufhängvorrichtung (8) jeder Deckenstütze (1) befestgt sind.

12. Sicherheitssystem nach Anspruch 11, **dadurch gekennzeichnet, dass** die Verspannvorrichtung zwei Jochträger (3) und Dachlatten (9) umfasst, wobei die Jochträger (3) nebeneinander verlaufen sowie je über Verbindungen zu den oberen Enden von zwei Deckenstützen (1) getragen sind und die Dachlatten (9) quer zu den Jochträgern (3) verlaufen und an beiden Jochträgern (3) befestigt sind.

13. Sicherheitssystem nach Anspruch 11 oder 12, **dadurch gekennzeichnet, dass** die Verspannvorrichtung stabförmige Elemente umfasst, welche jeweils bei den oberen Enden von zwei Deckenstützen (1) mit diesen verbunden sind.

14. Verfahren zum gesicherten Aufbau einer Deckenschalung, bei dem mindestens an Eckpunkten eines Vierecks Deckenstützen (1) aufgestellt werden, **dadurch gekennzeichnet, dass** an den mindestens an Eckpunkten eines Vierecks aufgestellten Deckenstützen (1) Randbereiche (10a) eines Schutznetzes (10) mit an den Deckenstützen (1) befestigbaren Aufhängvorrichtungen befestigt werden.

15. Verfahren nach Anspruch 14, **dadurch gekennzeichnet, dass** zum Befestigen der Randbereiche (10a) des Schutznetzes (10) an den mindestens an Eckpunkten eines Vierecks aufgestellten Deckenstützen (1) Aufhängvorrichtungen (8) gemäss einem der Ansprüche 2 bis 9 befestigt sind, zwei Jochträger (3) nebeneinander verlaufend je auf zwei der mindestens an Eckpunkten eines Vierecks aufgestellten Deckenstützen (1) angeordnet werden, die oberen Enden der mindestens an Eckpunkten eines Vierecks aufgestellten Deckenstützen (1) mit einer Verspannvorrichtung gegen Bewegungen aufeinander zu gesichert werden, die Randbereiche (10a) des Schutznetzes (10) an mindestens einem Haken (13) jeder Aufhängvorrichtungen (8) eingehängt werden, anschliessend an das Einhängen des Schutznetzes (10) Querträger (12) quer zu den Jochträgern (3) in gleichmässigen Abständen auf den Jochträgern (3) befestigt werden und vorzugsweise Schaltafeln mit ihrer Längsrichtung quer zu den Querträgern (12) auf diesen angeordnet werden.

16. Verfahren zum Sichern eines Seils (35), das zum Spannen eines Randbereichs eines Schutznetzes am Schutznetz angeordnet ist, **dadurch gekennzeichnet, dass** das Seil (35) an einem ersten Haken (13a) und einem zweiten Haken (13b) durch Schlaufenbildungen um den ersten und den zweiten Haken (13a, 13b) gesichert wird, wobei der erste Haken (13a) und der zweite Haken (13b) benachbart an einer Haltevorrichtung (34) angeordnet sind, am Anfang der Schlaufenbildungen das Seil (35) unter Umlenkung über den ersten Haken (13a) gespannt wird, gegebenenfalls um diesen gewickelt wird, und anschliessend zumindest einmal um den zweiten Haken (13b) und wieder um den ersten Haken (13a) geführt wird, wobei vorzugsweise das Seil (35) bei der aufeinanderfolgenden Führung um die beiden Haken (13a, 13b) abwechselnd von oben und von unten, bzw. in entgegengesetzter Drehrichtung, um die Haken (13a, 13b) geführt wird, so dass sich ein Seilverlauf mit Seilabschnitten in der Form einer Acht ergibt.
